# EUROPÄISCHE PATENTSCHRIFT

(11) **EP 1 142 827 B1**
(45) Veröffentlichungstag und Bekanntmachung des Hinweises auf die Patenterteilung: **02.10.2002**
(21) Anmeldenummer: 01104621.6
(22) Anmeldetag: 23.02.2001
(51) Int. Cl.: B67B 3/062, B67B 3/06

(54) **Vorrichtung zum Verschliessen von Flaschen und ähnlichen Behältern**
Device for closing bottles and similar containers
Dispositif pour fermer des bouteilles et des récipients similaires

(30) Priorität: 04.04.2000 DE 10016666
(43) Veröffentlichungstag der Anmeldung: 10.10.2001
(73) Patentinhaber: SIG HAMBA Filltec GmbH & Co. KG, 66539 Neunkirchen/Saar (DE)
(72) Erfinder: Reinecke, Günter, 42653 Solingen (DE)
(74) Vertreter: Patentanwälte Ostriga & Sonnet

(56) Entgegenhaltungen:
- DE-A- 19 727 942
- FR-A- 2 302 961
- US-A- 5 054 260

## Beschreibung

Die Erfindung betrifft eine Vorrichtung zum Befüllen von Flaschen und anderen Behältern mit Nahrungs- und Genussmitteln entsprechend dem Oberbegriff des Anspruchs 1. Eine solche Vorrichtung ist durch offenkundige Vorbenutzung bekanntgeworden.

Die Deckelaufsetzstation der bekannten Vorrichtung weist eine um eine horizontale Achse umlaufende Trommel auf, von welcher sechs äquidistant über den Trommelumfang verteilte Doppel-Deckelsaugarme radial vorragen. Die Doppel-Deckelsaugarme sind über eine aufwendige Kulissenanordnung so gesteuert, dass sie sich zur Deckelaufnahme zu einem Deckelmagazin hin radial nach außen bewegen, sich bei Fortsetzen ihres Schwenkweges wieder radial nach innen und schließlich zum Aufsetzen der beiden Deckel auf die Behältermündungen wiederum radial nach außen bewegen.

Die gattungsgemäße Deckelaufsetzstation ist im engeren Sinne für Deckel gedacht, die aus einer Metallfolie, insbesondere aus einer Aluminiumfolie, bestehen und die zumindest weitestgehend kappenartig vorgeformt sind oder nur als Platinen vorliegen.

Ausgehend von der vorbeschriebenen offenkundig vorbenutzten Vorrichtung, liegt der Erfindung die Aufgabe zugrunde, die gattungsgemäße Vorrichtung mit einer relativ einfach bauenden unaufwendigen Aufsetzstation zu versehen.

Gemeinsam mit den Merkmalen des Oberbegriffs des Anspruchs 1 wird diese Aufgabe entsprechend der Erfindung dadurch gelöst, dass das Magazin zu dem mit ihm ausgerichteten Deckelsaugarm hinbewegbar und von diesem wegbewegbar ist, dass der mit dem Magazin ausgerichtete Deckelsaugarm mindestens einen Deckel bei angenähertem Magazin entnimmt, und dass das Magazin mit der Aufsetzvorrichtung des mit der jeweiligen Behältermündung ausgerichteten Deckelsaugarms bewegungsgekuppelt ist.

Entsprechend der Erfindung ist nur das Magazin mit einem einfach zu realisierenden Bewegungsantrieb hin- und herbewegbar. Die Deckelsaugarme selbst sind bezüglich ihrer gemeinsamen Drehachse radial unveränderlich angeordnet, was vor allem die Vakuumsteuerung zu den einzelnen Deckelsaugarmen wesentlich einfacher gestaltet und außerdem die aufwendige Kulissensteuerung der bekannten Vorrichtung überflüssig macht.

Wenn entsprechend der Erfindung ein Deckelsaugarm einen Deckel aus dem angenäherten Magazin entnimmt, wird zugleich durch eine Bewegungskupplung die Aufsetzvorrichtung eines mit der Behältermündung ausgerichteten anderen Deckelsaugarms aktiviert. Die Bewegungskupplung kann je nach den Voraussetzungen des individuellen Anwendungsfalles grundsätzlich elektrisch oder mechanisch im weiteren Sinne ausgestaltet sein.

Die Erfindung gibt jedoch einer Ausführungsform den Vorzug, wonach die Bewegungskupplung von einer mechanischen Verbindung zwischen dem Magazin und der jeweils mit einer Behältermündung ausgerichteten Aufsetzvorrichtung gebildet ist.

Besonders einfach lässt sich eine mechanische Verbindung ausführen, wenn diese aus einem starre Elemente aufweisenden Gestänge besteht.

In weiterer Ausgestaltung der Erfindung weist die Aufsetzvorrichtung eine ein Saugmundstück umgebende, radial hin- und herbewegbare Abstreiferhülse auf.

Nach einer anderen erfindungsgemäßen Ausführungsform ist vorgesehen, dass das mit dem Magazin bewegungseinheitliche Gestänge mindestens druckfest mit der Abstreiferhülse gekuppelt ist.

Wenn lediglich eine druckfeste Kupplung zwischen dem mechanischen Gestänge und der Abstreiferhülse vorhanden ist, hat es sich als zweckmäßig erwiesen, wenn die Abstreiferhülse entgegen Federrückstellkraft radial nach außen bewegbar ist.

Entsprechend einer vorteilhaften Erfindungsvariante bildet die Abstreiferhülse zugleich ein Bördelwerkzeug, welches über den Mündungsbereich des Behälters schiebbar und mittels welchem dabei der Randbereich eines Deckels, insbesondere einer Platine, an den Mündungsbereich anschmiegbar ist.

Eine besonders bevorzugte und baulich einfache erfindungsgemäße Ausführungsform besteht darin, dass der jeweils mit dem Magazin ausgerichtete Deckelsaugarm und der jeweils mit der Behältermündung ausgerichtete Deckelsaugarm mit einem Umfangswinkelabstand von 180° voneinander distanziert sind.

In den Zeichnungen ist ein bevorzugtes Ausführungsbeispiel entsprechend der Erfindung dargestellt, es zeigt
Fig. 1 in mehr schematischer Weise in Seitenansicht, zum Teil geschnitten dargestellt, eine Deckelaufsetzstation,
Fig. 2. ein vergrößertes Detail entsprechend der in Fig. 1 mit II bezeichneten Einkreisung und
Fig. 3 ebenfalls ein vergrößertes Detail entsprechend der in Fig. 1 mit III gekennzeichneten Einkreisung.

In Fig. 1 ist eine Deckelaufsetzstation insgesamt mit der Bezugsziffer 10 versehen. Die Deckelaufsetzstation 10 weist ein Gehäuse 11 auf, welches nach unten zu einem Fördermittel 12 hin offen ist. Von dem Fördermittel 12 sind nur zwei sich in einer horizontalen Ebene erstreckende Halteplatten 13 sichtbar, welche in nicht gezeigter Weise beidendig an je einer Förderkette gehalten sind und, da sie jeweils aus zwei langrechteckigen Teilplatten 14, 15 bestehen, zwischen sich in Behälteraufnahmeöffnungen 16 den Flaschenhals 17 eines von einer Kunststoffflasche (PET-Flasche) gebildeten Behälters 18 aufnehmen können.

Die Förderrichtung im Obertrum O des Fördermittels 12 ist mit x bezeichnet.

Innerhalb des Gehäuses 11 ist, um eine horizontale Achse L drehbar, eine Trommel 25 angeordnet, welche, im Umfangswinkelabstand von je 60° voneinander distanziert, sechs radial von der Achse L vorragende baugleiche Deckelsaugarme 19 aufweist. Die Deckelsaugarme19 sind über Vakuumleitungen 20, die auch in einem Zentralkörper 21 vorhanden sind, unter Zwischenschaltung eines der Vakuumsteuerung dienenden Scheibenventils (nicht dargestellt) an eine ebenfalls nicht gezeigte Vakuumquelle angeschlossen bzw. anschließbar.

Das Gehäuse 11 weist oben eine Öffnung 22 auf, welche von einem Magazinschacht 23 eines insgesamt mit 24 bezeichneten Deckelmagazins durchgriffen ist.

Der Magazinschacht 23 ist an einer Anschlagplatte 26 befestigt, an deren Unterseite Distanzleisten 27 befestigt sind. An den Distanzleisten 27 wiederum ist ein starres rahmenartiges Kupplungsgestänge 28 mit seiner oberen Traverse 29 befestigt. Die obere horizontale Traverse 29 ist über zwei vertikale Schenkel 31 mit einer unteren Traverse 32 verbunden, welche sich zumindest mittelbar druckfest auf einer nach oben weisenden Anschlagfläche 33 einer Abstreiferhülse 30 abstützt.

Jeder Deckelsaugarm 19 ist mit einer solchen Abstreiferhülse 30 versehen, welche jeweils ein an die Vakuumleitung 20 angeschlossenes Saugmundstück 34 umgibt. Der freie Endbereich des Schaftes 35 eines jeweiligen Deckelsaugarms 19 ist so ausgebildet, dass eine Schraubendruckfeder 36 Platz findet. Die Abstreiferhülse 30 ist nur entgegen der Rückstellkraft der Schraubendruckfeder 36 radial nach außen, und zwar zur jeweiligen Behältermündung 37 eines Behälters 18 hin, bewegbar.

Aus vorstehenden Ausführungen wird deutlich, dass sich das Magazin 24 mit seinem Magazinschacht und den Bauteilen 26, 27, insbesondere mit dem Kupplungsgestänge 28, bezüglich der Achse L jeweils radial in Richtung y nach oben und in Richtung z nach unten bewegen kann.

Um den Bewegungsablauf deutlicher darzustellen, sind die in Richtung y und z beweglichen Bauteile in den Zeichnungen jeweils in eine in Richtung y nach oben bewegte rechte Bildhälfte und in eine in Richtung z nach unten bewegte linke Bildhälfte unterteilt.

Diese Unterteilung gilt auch für die mit der Behältermündung 37 ausgerichtete und sich in ihrer unteren Umfangsposition D befindliche Abstreiferhülse 30.

Die Trommel 25 läuft entsprechend dem mit u bezeichneten Drehrichtungspfeil um. Die Trommel 25 kann so ausgebildet sein, dass sie in einer vertikalen Radialebene lediglich die in Fig. 1 dargestellten sechs Deckelsaugarme 19 aufweist, also nur für eine einbahnige Füllvorrichtung zugeschnitten ist.

Einbahnig bedeutet, dass die Füllvorrichtung, also auch das Fördermittel 12, nur eine sich in Förderrichtung x erstreckende Bahn von Behältern 18 aufnehmen kann.

Andererseits weist die Trommel 25 bei mehrbahnigen Füllvorrichtungen mehrere in Axialabständen voneinander befindliche und jeweils entsprechend der Konfiguration gemäß Fig. 1 ausgebildete Deckelsauger-Anordnungen auf.

Die in den Zeichnungen dargestellte Vorrichtung arbeitet wie folgt:

Es wird nun beschrieben, wie sich der jeweilige Deckelsaugarm 19 von seiner Umfangsposition A taktweise mit einem Drehwinkel von jeweils 60° über die Umfangspositionen B, C, D, E und F entsprechend der Drehrichtung u wieder zurück zur Umfangsposition A bewegt.

Wenn sich ein Deckelsaugarm 19 in der Umfangsposition A befindet, war das Magazin 24 zuvor in Pfeilrichtung y angehoben worden und nimmt so die in den rechten Bildhälften von Fig. 1 und Fig. 2 gezeigte Stellung ein. Sodann wird das Magazin 24 entsprechend der Pfeilrichtung z abgesenkt und die zugehörige Vakuumleitung 20 über das nicht dargestellte Scheibenventil mit der Vakuumquelle verbunden, so dass das Saugmundstück 34 in der Lage ist, jeweils nur einen Deckel 38 aus dem Deckelstapel 39 des Magazinschachtes 23 nach unten hin anzusaugen und dort festzuhalten. In an sich bekannter Weise sorgt eine Rückhaltevorrichtung, z.B. in Gestalt von radial nach innen in den Magazinschacht 23 vorragenden kurzen Vorsprüngen (in den Zeichnungen nicht dargestellt), dafür, dass nur jeweils der unterste Deckel 38 über die kurzen Vorsprünge hinweg abgesaugt werden kann, während die übrigen Deckel 38 des Deckelstapels 39 durch die kurzen Vorsprünge an einem Nachrutschen gehindert sind.

Der Deckel 38 ist aus einer Aluminiumfolie vorgeformt, weist aber einen noch unverformten Rand 40 auf. Die nach unten hin zugestellte Position des Magazins 24 geht aus den linken Bildhälften der Fig. 1 und 2 hervor.

Das mit dem Magazin 24 bewegungseinheitliche Rahmengestänge 28, insbesondere dessen obere Traverse 29, bewegt sich an den in der Umfangspositionen A, B und C sowie E und F befindlichen Abstreiferhülsen 30 frei vorbei.

Sodann wird das Magazin 24 wieder entsprechend dem Richtungspfeil y nach oben bewegt und so in seine angehobene Position versetzt (rechte Bildhälften der Fig. 1 und 2), so dass der Deckelsaugarm 19 ungehindert weiter in seine Position B drehen kann, in welcher die Unterseite des Deckels 38 mit Wasserstoffperoxid (H₂O₂) besprüht wird.
Anschließend bewegt sich der Deckelsaugarm 19 in seine Umfangsposition C, in welcher warme trockene Sterilluft auf die Unterseite des Deckels 38 gegeben wird, um die Wasserstoffperoxid-Benetzung zu beseitigen.

Während die Vakuumleitungen 20 in den Umfangspositionen B und C an der Vakuumquelle angeschlossen bleiben, ist dies nur anfangs der Fall, wenn der Deckelsaugarm 19 die Umfangsposition D erreicht hat, in welcher sich die Abstreiferhülse 30 zunächst noch in ihrer oberen Position befindet (rechte Bildhälften der Fig. 1 und Fig. 3).

Während nun der Deckel 38 mit der Behältermündung 37 des Behälters 18 ausgerichtet ist, bewegt sich zugleich - wie bereits vorbeschrieben - das Magazin 24 einschließlich des rahmenartigen Kupplungsgestänges 28 in Richtung z nach unten, dessen untere Traverse 32 die Abstreiferhülse 30 ebenfalls nach unten versetzt, während die zugehörige Vakuumleitung 20 abgeschaltet und demnach das Saugmundstück 34 unwirksam wird.

Während ihrer Zustellbewegung entgegen der Federrückstellkraft der Schraubendruckfeder 36 schmiegt die Abstreiferhülse 30, die zugleich die Funktion eines Bördelwerkzeugs erfüllt, den Deckel 38, insbesondere dessen Rand 40, eng an den mit einer äußeren Randwulst 41 und im übrigen mit Gewinderippen 42 versehenen Mündungsbereich 43 des Flaschenhalses 17 an (linke Bildhälften der Fig. 1 und 3).

Daraufhin wird bei dem in der Umfangsposition D befindlichen Deckelsaugarm 19 die zugehörige Vakuumleitung 20 von der Vakuumquelle getrennt und sodann das Magazin 24, folglich auch das rahmenartige Kupplungsgestänge 28, mit seiner unteren Traverse 32 in Pfeilrichtung y angehoben.

Daraufhin drückt die Schraubendruckfeder 36 die Abstreiferhülse 30 mit deren Anschlagfläche 33 nach oben gegen die nach unten weisende Gegenanschlagfläche 44 des Schaftes 35 des Deckelsaugarms 19 (rechte Bildhälften der Fig. 1 und 3).

Daran anschließend, kann sich der Deckelsaugarm 19, während die zugehörige Vakuumleitung 20 jeweils von der Vakuumquelle getrennt ist, mit drei Leertakten über die Umfangspositionen E und F wiederum in die bereits beschriebene anfängliche Umfangsposition A zurückbewegen, um ein neues Arbeitsspiel zu beginnen.

Jedesmal, wenn ein Deckel 38, der im vorliegen Fall eine weitestgehend vorgeformte Kappe aus Aluminiumfolie bildet, auf den Mündungsbereich 43 eines Behälters 18 aufgesetzt ist, bewegt sich das Fördermittel 12 um einen Takt weiter in Förderrichtung x, so dass der nächste Behälter 18 oder - bei einer mehrbahnigen Maschine - die in Förderrichtung stromaufwärts befindliche, sich quer zur Förderrichtung x erstreckende, Reihe von Behältern 18 mit formschlüssig aufgesetzten Deckeln 38 versehen werden,

Die Deckel 38 werden anschließend in nicht gezeigter Weise mittels einer Siegelvorrichtung oben auf den Mündungsrand 45 aufgesiegelt.

Ergänzend muss noch erwähnt werden, dass in Anwendung der Erfindung die Deckelsaugarme 19 auch als Doppel-Deckelsaugarme mit jeweils zwei parallel zueinander angeordneten, jeweils ein Saugmundstück 40 umgebenden, Abstreiferhülsen 30 ausgerüstet sein können. Letzteres für den Fall, dass die Füllvorrichtung eine Doppelschrittmaschine mit doppelt besetzten Arbeitsstationen bildet.

## Patentansprüche

1. Vorrichtung zum Befüllen von Flaschen und anderen Behältern (18) mit Nahrungs- und Genussmitteln, wie mit dünnflüssigen bis pasteusen Molkereiund Fettprodukten, Säften, Wässern od. dgl., mit einer Aufsetzstation (10) zum Aufsetzen von Deckeln (38), wie Kappen, Platinen od. dgl., jeweils auf die Behältermündung (37), mit mindestens zwei von einer gemeinsamen Drehachse (L) radial vorragenden vakuumbeaufschlagbaren Deckelsaugarmen (19), welche abwechselnd aus demselben Magazin (24) mindestens einen Deckel (38) entnehmen und diesen nach einer Schwenkbewegung (Drehrichtungspfeil u) mittels einer Aufsetzvorrichtung (30) auf die jeweilige Behältermündung (37) aufsetzen, **dadurch gekennzeichnet, dass** das Magazin (24) zu dem mit ihm ausgerichteten Deckelsaugarm (19) hinbewegbar (Pfeil z) und von diesem wegbewegbar (Pfeil y) ist, dass der mit dem Magazin (24) ausgerichtete Deckelsaugarm (19 bei A) mindestens einen Deckel (38) bei angenähertem Magazin (24) entnimmt, und dass das Magazin (24) mit der Aufsetzvorrichtung (30) des mit der jeweiligen Behältermündung (37) ausgerichteten Deckelsaugarms (19, bei D) bewegungsgekuppelt ist.

2. Vorrichtung nach Anspruch 1, **dadurch gekennzeichnet, dass** die Bewegungskupplung von einer mechanischen Verbindung (28) gebildet ist.

3. Vorrichtung nach Anspruch 2, **dadurch gekennzeichnet, dass** die mechanische Verbindung aus einem starre Elemente (29, 31, 32) aufweisenden Gestänge (28) besteht.

4. Vorrichtung nach einem der Ansprüche 1 bis 3, **dadurch gekennzeichnet, dass** die Aufsetzvorrichtung eine ein Saugmundstück (34) umgebende, radial hin- und herbewegbare Abstreiferhülse (30) aufweist.

5. Vorrichtung nach einem der Ansprüche 1 bis 4, **dadurch gekennzeichnet, dass** das mit dem Magazin (24) bewegungseinheitliche mechanische Gestänge (28) mindestens druckfest (bei 33) mit der Abstreiferhülse (30) gekuppelt ist.

6. Vorrichtung nach Anspruch 4 oder nach Anspruch 5, **dadurch gekennzeichnet, dass** die Abstreiferhülse (30) entgegen Federrückstellkraft (bei 36) radial nach außen bewegbar ist.

7. Vorrichtung nach einem der Ansprüche 4 bis 6, **dadurch gekennzeichnet, dass** die Abstreiferhülse (30) zugleich ein Bördelwerkzeug bildet, welches über den Mündungsbereich (43) des Behälters (18) schiebbar und mittels welchem dabei der Randbereich (40) des Deckels (38), insbesondere einer Platine, an den Mündungsbereich (43) anschmiegbar ist.

8. Vorrichtung nach einem der Ansprüche 1 bis 7, **dadurch gekennzeichnet, dass** der jeweils mit dem Magazin (24) ausgerichtete Deckelsaugarm (19, bei A) und der jeweils mit der Behältermündung (37) ausgerichtete Deckelsaugarm (19, bei D) mit einem Umfangswinkelabstand von 180° voneinander distanziert sind.

## Claims

1. Apparatus for filling bottles and other containers (18) with foodstuffs and semi-luxury foods, such as with highly liquid to paste-like dairy and fat products, juices, water or the like, comprising a depositing station (10) for depositing lids (38), such as caps, blanks or the like, in each case onto the container mouth (37), comprising at least two lid suction arms (19), which may be acted upon by a vacuum and project radially from a common axis of rotation (L) and which alternately remove from the same magazine (24) at least one lid (38) and deposit the latter after a swivelling motion (direction of rotation arrow u) by means of a depositing apparatus (30) onto the respective container mouth (37), **characterized in that** the magazine (24) is movable towards (arrow z) and away from (arrow y) the lid suction arm (19) aligned with it, that the lid suction arm (19 at A) aligned with the magazine (24) removes at least one lid (38) in the approached state of the magazine (24), and that the magazine (24) is motionally coupled to the depositing apparatus (30) of the lid suction arm (19, at D) aligned with the respective container mouth (37).

2. Apparatus according to claim 1, **characterized in that** the motional coupling is formed by a mechanical connection (28).

3. Apparatus according to claim 2, **characterized in that** the mechanical connection consists of a linkage (28) comprising rigid elements (29, 31, 32).

4. Apparatus according to one of claims 1 to 3, **characterized in that** the depositing apparatus comprises a stripping sleeve (30), which is movable radially to and fro and surrounds a suction mouthpiece (34).

5. Apparatus according to one of claims 1 to 4, **characterized in that** the mechanical linkage (28) forming a motional unit with the magazine (24) is coupled at least in a pressure-proof manner (at 33) to the stripper sleeve (30).

6. Apparatus according to claim 4 or according to claim 5, **characterized in that** the stripper sleeve (30) is movable counter to spring restoring force (at 36) in a radially outward direction.

7. Apparatus according to one of claims 4 to 6, **characterized in that** the stripper sleeve (30) simultaneously forms a bordering tool, which is pushable over the mouth region (43) of the container (18) and by means of which in said case the edge region (40) of the lid (38), in particular of a blank, is adaptable to the mouth region (43).

8. Apparatus according to one of claims 1 to 7, **characterized in that** the respective lid suction arm (19, at A) aligned with the magazine (24) and the respective lid suction arm (19, at D) aligned with the container mouth (37) are distanced from one another by an angular distance at circumference of 180°.

## Revendications

1. Dispositif pour remplir des bouteilles et d'autres récipients (18) avec des produits alimentaires et des denrées de luxe, tels que des produits laitiers et des produits gras, des jus ou sirops, des eaux ou analogues, à grande fluidité jusqu'à pâteux, avec un poste applicateur (10) pour appliquer des couvercles (38) tels que des capuchons, des platines ou analogues, chaque fois sur l'embouchure de récipient (37), avec au moins deux bras suceurs de couvercle (19) pouvant être sollicités par un vide, faisant saillie radialement depuis un axe de rotation (L) commun, bras qui alternativement prélève depuis le même magasin (24) au moins un couvercle (38) et le pose sur l'embouchure de récipient (37) respective après avoir effectué un mouvement de pivotement (flèche de sens de rotation u) au moyen d'un dispositif applicateur (30), **caractérisé en ce que** le magasin (24) est susceptible d'être amené au bras suceur de couvercle (19) orienté dans la même direction que lui (flèche z) et d'être écarté de celui-ci (flèche y), **en ce que** le bras suceur de couvercle (19 en A), orienté dans la même direction que le magasin (24), prélève au moins un couvercle (38) lorsque le magasin (24) a été approché, et **en ce que** le magasin (24) est couplé cinématiquement au dispositif applicateur (30) du bras suceur de couvercle (19, en D) orienté comme l'embouchure de récipient (37) respective.

2. Dispositif selon la revendication 1, **caractérisé en ce que** l'accouplement cinématique est formé par une liaison (28) mécanique.

3. Dispositif selon la revendication 2, **caractérisé en ce que** la liaison mécanique est formée d'une tringlerie (28) présentant un élément (29, 31, 32) rigide.

4. Dispositif selon l'une les revendications 1 à 3, **caractérisé en ce que** le dispositif applicateur présente une douille dévêtisseuse (30), déplaçable dans un sens et dans l'autre radialement, entourant une pièce d'embouchure de succion (34).

5. Dispositif selon l'une des revendications 1 à 4, **caractérisé en ce que** la tringlerie (28) mécanique cinématiquement unitaire avec le magasin (24) est couplée, au moins de façon résistante à la pression (en 33), à la douille dévêtisseuse (30).

6. Dispositif selon la revendication 4 ou selon la revendication 5, **caractérisé en ce que** la douille dévêtisseuse (30) est déplaçable radialement vers l'extérieur, à l'encontre d'une force de rappel élastique (en 36).

7. Dispositif selon l'une des revendications 4 à 6, **caractérisé en ce que** la douille dévêtisseuse (30) forme en même temps un outil de repli en bride, qui est susceptible d'être coulissé sur la zone d'embouchure (43) du récipient (18) et au moyen duquel alors la zone de bordure (40) du couvercle (38), en particulier une platine, est susceptible d'épouser la forme sur la zone d'embouchure (43).

8. Dispositif selon l'une des revendications 1 à 7, **caractérisé en ce que** le bras suceur de couvercle (19 en A) chaque fois orienté comme le magasin (24) et le bras suceur de couvercle (19 en D) chaque fois orienté comme l'embouchure de récipient (37) sont espacés l'un de l'autre d'un angle circonférentiel de 180°.
